# EUROPÄISCHE PATENTSCHRIFT

(11) **EP 0 054 156 B1**
(45) Veröffentlichungstag und Bekanntmachung des Hinweises auf die Patenterteilung: **08.08.1984**
(21) Anmeldenummer: 81109033.1
(22) Anmeldetag: 27.10.1981
(51) Int. Cl.: B05C 17/00, E04F 21/30

(54) **Gerät zum Verfüllen von Bohrlöchern**
Device for filling boreholes
Dispositif pour remplir des trous obtenus par perçage

(30) Priorität: 16.12.1980 DE 3047312
(43) Veröffentlichungstag der Anmeldung: 23.06.1982
(73) Patentinhaber: HILTI Aktiengesellschaft, 9494 Schaan (LI)
(72) Erfinder: Leibhard, Erich, D-8000 München 71 (DE); Herb, Armin, D-8123 Peissenberg (DE); Bergner, Arndt, D-8000 München 70 (DE); Lang, Gusztav, Dr., D-8000 München 60 (DE)
(74) Vertreter: Wildi, Roland

## Beschreibung

Die Erfindung betrifft ein Gerät zum Verfüllen von Bohrlöchern mittels Ein- oder Mehrkomponenten-Klebe-, Füll-, Dicht- oder Spachtelmassen, mit Vorratsbehältern für die zu verfüllenden Massen, einer Abgabeeinrichtung und einer mit einem Handhebel zusammenwirkbaren Auspreßeinrichtung zum Zuführen der Massen von den Vorratsbehältern in die Abgabeeinrichtung. Ein derartiges Gerät ist z. B. aus der US-A-3 058 632 bekannt.

Zum Setzen von Ankern, bei denen eine bestimmte Menge aushärtender Masse zum Verankern einer Ankerstange ins Bohrloch eingebracht wird, haben sich in der Praxis grundsätzlich zwei Möglichkeiten durchgesetzt.

Nach einer ersten Methode wird eine abgemessene Menge einer aushärtenden Masse in eine zerstörbare Umhüllung verpackt. Diese Verpackung wird ins Bohrloch eingeführt und mittels der Ankerstange im Bohrloch zerstört. Diese Methode ist insbesondere aus der Sicht der notwendigen Verpackungen relativ aufwendig und führt damit zu hohen Kosten. Außerdem führen die Verpackungen zu Problemen, da sie vorzeitig, beispielsweise beim Transport oder bei der Handhabung, außerhalb des Bohrloches beschädigt und somit unbrauchbar werden können.

Nach der zweiten Methode wird die Masse mittels eines Gerätes aus großen, in der Regel die Masse für mehrere Bohrlöcher enthaltenden Vorratsbehältern ins Bohrloch eingebracht. Dabei entsteht insbesondere das Problem, daß beim Füllen des Bohrloches den Auszugswert der Verankerung herabsetzende Lufteinschlüsse entstehen können. Zur Vermeidung solcher Lufteinschlüsse ist eine Vorrichtung bekannt, die aus einem mit der Masse füllbaren Rohr besteht, das so tief ins Bohrloch eingesetzt werden kann, daß es mit seiner Mündung am Bohrlochgrund ansteht. Unter Zurückziehen des Rohres aus dem Bohrloch wird dessen Inhalt mittels eines im Rohr verschiebbaren Kolbens ausgepreßt. Diese Methode ist aufgrund des vor jedem Einbringvorgang neu zu füllenden Rohres höchst umständlich und mit Verschmutzungen durch tropfende Masse verbunden. Überdies ist das Zurückziehen des Rohres vollkommen der Handhabung der Bedienungsperson überlassen, was ein zu schnelles, unter Umständen Lufteinschlüsse herbeiführendes Zurückziehen erlaubt.

Der Erfindung liegt die Aufgabe zugrunde, eine Vorrichtung zu schaffen, die ein sauberes, luftfreies Füllen des Bohrloches ermöglicht.

Gemäß der Erfindung wird dies dadurch erreicht, daß die Abgabeeinrichtung einen Zuführstutzen und ein Mundstück aufweist, wobei der Zuführstutzen mit dem Gerät verbunden ist und das, in Abgaberichtung gesehen, an den Zuführstutzen anschließende, in die Bohrlöcher einführbare Mundstück unter Abgeben der Massen mittels einer Betätigungseinrichtung teleskopartig gegen den Zuführstutzen verschiebbar ist.

Durch die erfindungsgemäße Ausbildung wird das Verschieben des Mundstückes mit dem Abgeben der Massen gekoppelt. Somit kann erreicht werden, daß das Mundstück nur soweit aus dem Bohrloch herausgezogen wird, als dieses bereits mit der Masse gefüllt ist. Das Mundstück kann in den Zuführstutzen eingeführt werden oder kann diesen umfassen. In letzterem Fall dient der mit Masse gefüllte Zuführstutzen als Auspreßkolben für das Mundstück. Wird das Mundstück in den Zuführstutzen eingeführt, so dient das Mundstück als Auspreßkolben.

Die Masse wird mittels der Auspreßeinrichtung von den Vorratsbehältern in die Abgabeeinrichtung gebracht. Zu diesem Zweck ist es vorteilhaft, daß von den Vorratsbehältern in den Zuführstutzen mündende Kanäle vorgesehen sind. Die Kanäle können als rohrförmige Verbindungsstücke oder als Ausnehmungen im Gehäuse ausgebildet werden.

Die von den Vorratsbehältern in den Zuführstutzen mündenden Kanäle können im Prinzip beliebig angeordnet werden. Aus strömungstechnischer Sicht ist es jedoch zweckmäßig, wenn die Kanäle im wesentlichen radial in den Zuführstutzen münden. Die in den Vorratsbehältern getrennt gelagerten Komponenten müssen vor dem Einbringen in das Bohrloch miteinander vermischt werden. Durch ein radiales Einmünden der Kanäle in den Zuführstutzen entsteht im Zuführstutzen eine Mischströmung. Die Kanäle können einander gegenüberliegend oder aneinander angrenzend angeordnet sein. In beiden Fällen ergibt sich durch die Strömung eine gute Mischung der Komponenten. Um diese Mischung noch zu verbessern, können außerdem im Zuführstutzen zusätzliche, dem Umlenken der Strömung dienende Leitbleche angeordnet werden.

Mit Hilfe des Mundstücks werden die Massen in die Bohrlöcher eingefüllt. Um das Bohrlochtiefste zu erreichen, ist es vorteilhaft, daß das Mundstück rohrförmig ausgebildet ist. Der Außendurchmesser des Mundstücks kann dabei im wesentlichen dem Bohrlochdurchmesser entsprechen. Für verschiedene Bohrlochdurchmesser können die Mundstücke ausgewechselt werden.

Wie bereits erwähnt, müssen bei Verwendung von Mehrkomponentenmassen die einzelnen Komponenten vor dem Einbringen ins Bohrloch miteinander vermischt werden. Um eine gute Durchmischung zu erreichen, ist es daher zweckmäßig, daß das Mundstück einen Mischeinsatz enthält. Durch den Mischeinsatz werden die Komponenten beim Durchströmen des Mundstücks mittels Schikanen in Teilströme zerlegt und wieder zusammengeführt. Erfolgt dies mehrmals hintereinander, so ergibt sich eine homogene Mischung der Komponenten. Wenn nach einem längeren Betriebsunterbruch die miteinander vermischten Komponenten im Bereich des Mischeinsatzes aushärten, kann der Mischeinsatz eventuell mitsamt dem Mundstück, einfach ausgewechselt werden.

Nach dem Einführen des Mundstücks in das Bohrloch wird das Mundstück unter Abgeben der Massen mittels der Betätigungseinrichtung aus dem Bohrloch herausgezogen. Um nun ein möglichst gleichmäßiges Herausziehen des Mundstücks zu erreichen, ist es vorteilhaft, daß die Betätigungseinrichtung als mit dem Handhebei in Verbindung bringbare Vorschubeinheit ausgebildet ist. Die Vorschubeinheit kann beispielsweise aus einer Zahnstange und einer mit dieser zusammenwirkenden Rastnase bestehen. Daneben ist jedoch auch eine einfache Klemmeinrichtung möglich. Das Verbinden der Betätigungseinrichtung mit dem Handhebel ermöglicht eine den Verhältnissen angepaßte Übersetzung. Da der Kraftaufwand zum Zurückziehen des Mundstücks relativ gering ist, kann diese Übersetzung verhältnismäßig groß gewählt werden, so daß für das Zurückziehen des Mundstücks nur wenige Hübe des Handhebels erforderlich sind.

Beim Verarbeiten der Massen mittels des erfindungsgemäßen Gerätes ist zum einen mittels der Auspreßrichtung der Zuführstutzen sowie das Mündstück zu füllen und zum anderen das Mundstück mittels der Betätigungseinrichtung zurückzuziehen. Da diese beiden Funktionen zeitlich getrennt auszuführen sind, ist es zweckmäßig, daß eine Umschalteinrichtung zur wechselseitigen Übertragung der Bewegung des Handhebels auf die Betätigungseinrichtung und auf die Auspreßeinrichtung vorgesehen ist. Je nach Stellung ermöglicht die Umschalteinrichtung das Ausführen der einen oder der anderen Funktion. Der Handhebel muß dabei nicht losgelassen werden.

Der zum Umschalten erforderliche Schaltweg ist relativ gering. Dabei müssen jedoch verschiedene Federkräfte überwunden werden. Um ein einfaches Umschalten zu ermöglichen, ist es vorteilhaft, daß die Umschalteinrichtung als Exzenterhebel ausgebildet ist. Ein Exzenterhebel erfordert ein einfaches Drehen als Schaltbewegung. Durch günstiges Festlegen der Exzentrizität, bzw. des Schaltwinkels kann die Umschalteinrichtung so ausgelegt werden, daß sie in den Endstellungen selbsttätig verriegelt wird und keine besonderen Halteelemente benötigt werden.

Die Erfindung soll nachstehend anhand der sie beispielsweise wiedergebenden Zeichnungen näher erläutert werden. Es zeigt
Fig. 1 einen Schnitt durch ein erfindungsgemäßes Gerät, beim Betätigen der Auspreßeinrichtung,
Fig. einen Querschnitt durch das Gerät gemäß Fig. 1, entlang der Linie 11-11,
Fig. 3 einen Schnitt durch das Gerät entsprechend Fig. 1, während des Zurückziehens des Mundstücks,
Fig. 4 einen Querschnitt durch das in Fig. 3 dargestellte Gerät, entlang der Linie IV-IV.

Das aus den Fig. 1 bis 4 ersichtliche, erfindungsgemäße Gerät dient zum Füllen eines Bohrloches 1 in einem Aufnahmematerial 2. Das Gerät weist ein insgesamt mit 3 bezeichnetes Gehäuse auf. Das Gehäuse 3 besteht aus einem den Antriebsmechanismus aufnehmenden Hinterteil 3a und einem damit über einen Rastverschluß 3b lösbar verbundenen Vorderteil 3c. Am Hinterteil 3a ist ein Handgriff 4 angeformt. Das Vorderteil 3c weist einen Anschlag 5 zum Abstützen des Gerätes auf dem Aufnahmematerial 2 auf. Im Gehäuse 3 sind nebeneinander liegend zwei insgesamt mit 6 bezeichnete Vorratsbehälter zur Aufnahme der zu verfüllenden Massen angeordnet. In den Vorratsbehältern 6 ist je ein Kolben 6a verschiebbar geführt. Ein insgesamt mit 7 bezeichneter Stößel drückt auf die Kolben 6a. Der Stößel 7 weist einen Schaft 7a auf, der mit Zahnrasten 7b versehen ist. Das vordere Ende des Stößels 7 ist in an sich bekannter Weise als Schneide 7c zum Durchtrennen der Wandung des Vorratsbehälters 6 ausgebildet. Ein im Bereich des Handgriffs 4 angeordneter Handhebel 8 ist um eine Achse 9 drehbar gelagert. Der Handhebel 8 wird durch eine Torsionsfeder 10 in die dargestellte Ausgangslage gebracht. Eine Klinke 11 ist über einen exzentrisch angeordneten Zapfen 12 mit dem Handhebel 8 schwenkbar verbunden. In der in Fig. 1 dargestellten Stellung wird die Klinke 11 mittels einer sich auf dem Gehäuse 3 abstützenden Kugel 13 und einer Feder 14 mit den Zahnrasten 7b des Stößels 7 in Eingriff gebracht. Beim Betätigen des Handhebels 8 wird somit der Stößel 7 und mit diesem der Kolben 6a in Richtung des Anschlages 5 transportiert. Ein Sperrnocken 15 steht infolge der Kraft einer Druckfeder 16 ebenfalls in Eingriff mit den Zahnrasten 7b. Der Sperrnocken 15 verhindert das Zurückschieben des Stößels 7 beim Nachgreifen der Klinke 11.

Im Gehäusevorderteil 3c ist weiterhin ein insgesamt mit 17 bezeichneter Zuführstutzen angeordnet. Der Zuführstutzen 17 steht über Kanäle 18 in Verbindung mit den Vorratsbehältern 6. Die Kanäle 18 münden im wesentlichen radial in den Zuführstutzen 17. Im rückwärtigen Bereich des Zuführstutzens 17 sind Leitbleche 17a angeordnet. Die Leitbleche 17a ergeben eine gute Durchmischung der von den Vorratsbehältern 6 in den Zuführstutzen 17 strömenden Komponenten. Ein insgesamt mit 19 bezeichnetes Mundstück ist gegenüber dem Zuführstutzen 17 teleskopartig verschiebbar. Beim Betätigen der im wesentlichen aus dem Stößel 7 und der Klinke 11 bestehenden Auspreßeinrichtung durch den Handhebel 8 wird ein Teil der Masse aus den Vorratsbehältern 6 verdrängt und gelangt durch die Kanäle 18 in den Zuführstutzen 17. Durch die in den Zuführstutzen 17 einströmende Masse wird dabei das Mundstück 19 in Richtung des Aufnahmematerials 2 in die in Fig. 1 dargestellte Lage verschoben. Zum weiteren Mischen der Komponenten beim Durchströmen des Mundstückes 19 ist in diesem ein Mischeinsatz 20 angeordnet.

Das Zurückziehen des Mundstückes 19 erfolgt durch eine Betätigungseinrichtung, die im wesentlichen aus einer mit dem Mundstück 19 in Verbindung stehenden Zahnstange 21 und einem mit der Zahnstange 21 in Eingriff bringbaren Rasthebel 22 besteht. Der Rasthebel 22 ist ebenfalls am Handhebel 8 angelenkt. Der Rasthebel 22 wird durch eine Blattfeder 23 gegen die Zahnstange 21 gedrückt. Um beim Nachgreifen des Rasthebels 22 ein Vorschieben der Zahnstange 21 zu vermeiden, ist ein Sperrhebel 24 vorgesehen. Der Sperrhebel 24 ist um einen Stift 25 schwenkbar gelagert und wird mittels der Druckfeder 16 ebenfalls gegen die Zahnstange 21 gedrückt. Ein insgesamt mit 26 bezeichneter Exzenterhebel dient als Umschalteinrichtung. Der Exzenterhebel 26 weist einen exzentrisch angeordneten Zapfen 26a auf. In der in den Fig. 1 und 2 dargestellten Stellung drückt der Zapfen 26a auf den Rasthebel 22 und bringt diesen gegen die Kraft der Blattfeder 23 außer Eingriff mit der Zahnstange 21. Der Sperrhebel 24 steht über ein Gestänge 27 mit dem Zapfen 26a in Verbindung und wird ebenfalls außer Eingriff mit der Zahnstange 21 gehalten. Die Klinke 11 steht dagegen in Eingriff mit den Zahnrasten 7b des Stößels 7. Beim Betätigen des Handhebels 8 wird also der Stößel 7 nach links, d. h. gegen den Anschlag 5 verschoben, während die mit dem Mundstück 19 verbundene Zahnstange 21 nicht betätigt wird. In dieser Stellung des Exzenterhebels 26 wird Masse aus den Vorratsbehältern 6 durch die Kanäle 18 in den Zuführstutzen 17 gefördert. Das Mundstück 19 und die damit verbundene Zahnstange 21 sind frei beweglich und werden durch die in den Zuführstutzen 17 einströmende Masse bis zum Anschlag der Zahnstange 21 am Zuführstutzen 17 nach links, d. h. gegen das Aufnahmematerial 2 verschoben. Zum Auswechseln bzw. Auffüllen der Vorratsbehälter 6 kann das Gehäuse- Vorderteil 3c abgenommen werden.

Der in Fig. 2 dargestellte Querschnitt durch das Gehäuse-Hinterteil 3a zeigt den Stößel 7 sowie die damit in Eingriff stehende Klinke 11 und den Sperrnocken 15. Im oberen Bereich des Hinterteils 3a ist die im Querschnitt U-förmige Zahnstange 21 ersichtlich. Im unteren Bereich des Hinterteils 3a ist der im Querschnitt ebenfalls U-förmige Rasthebel 22 angeordnet. Diese Ausbildung ermöglicht ein teilweises Ineinanderschachteln der Klinke 11 und des Rasthebels 22 und ergibt somit eine kompakte Bauweise. Die Blattfeder 23 ist mit dem Rasthebel 22 verbunden. Der Rasthebel 22 wird durch den Zapfen 26a des Exzenterhebels 26 gegen die Kraft der Blattfeder 23 nach unten gedrückt. Die Klinke 11 dagegen ist frei nach oben beweglich. Über das Gestänge 27 wird der Sperrhebel 24 gegen die Kraft der Druckfeder 16 ebenfalls nach unten gedrückt und somit außer Eingriff mit der Zahnstange 21 gehalten.

Fig. 3 zeigt das Gerät gemäß Fig. 1 während des Zurückziehens des Mundstücks 19. Dies wird ermöglicht durch das Verdrehen des Exzenterhebels 26. Der am Exzenterhebel 26 exzentrisch angeordnete Zapfen 26a bewegt sich dabei nach oben, d. h. vom Handgriff 4 weg. Dabei drückt der Zapfen 26a auf die Klinke 11 und bringt diese gegen die Kraft der auf der Kugel 13 abgestützten Feder 14 außer Eingriff mit den Zahnrasten 7b des Stößels 7. Der Rasthebel 22 und der Sperrhebel 24 werden dagegen freigegeben und gelangen durch die Kraft der Blattfeder 23 bzw. der Druckfeder 16 in Eingriff mit der Zahnstange 21. Beim Betätigen des Handhebels 8 wird jetzt die Zahnstange 21 und das mit ihr verbundene Mundstück 19 zurückgezogen. Gegenüber der in Fig. 1 dargestellten Stellung wurde das Mundstück 19 bereits um den Weg s aus dem Bohrloch 1 herausgezogen. Dabei wurde ein entsprechender Teil der Masse mittels des als Kolben wirkenden Mundstücks 19 durch dessen Bohrungen 19a und den Mischeinsatz 20 in das Bohrloch 1 ausgestoßen. Der Anschlag 5 dient dabei als Abstützung des Gerätes auf dem Aufnahmematerial 2. Wenn das Mundstück an den Leitblechen 17a im Zuführstutzen 17 zur Anlage kommt, ist die im Zuführstutzen 17 enthaltene Masse soweit als möglich durch das Mundstück 19 verdrängt und in das Bohrloch 1 ausgestoßen worden. Zum erneuten Füllen des Zuführstutzens 17 wird hierauf der Exzenterhebel 26 wieder in die in den Fig. 1 und 2 dargestellte Stellung gebracht. Dabei gelangen der Rasthebel 22 und der Sperrhebel 24 außer Eingriff mit der Zahnstange 21 und die Klinke 11 greift wieder in die Zahnrasten 7b des Stößels 7 ein. Damit kann das Füllen des Zuführstutzens 17 von neuem beginnen. Beim Füllen des Zuführstutzens 17 wird auch das Mundstück 19 mitsamt der Zahnstange 21 wieder in die in Fig. 1 dargestellte Stellung gebracht. Dieses Füllen des Zuführstutzens 17 kann erfolgen, während das Gerät mit seinem Mundstück 19 in ein neues Bohrloch 1 eingeführt wird.

Anstelle des im Zuführstutzen 17 geführten Mundstücks 19 kann auch ein den Zuführstutzen 17 umfassendes Mundstück 19 vorgesehen werden. In diesem Fall dient der Zuführstutzen 17 mit der darin enthaltenen Masse als Auspreßkolben zum Herauspressen der Masse aus dem Mundstück 19.

Der in Fig. 4 dargestellte Querschnitt durch das Gerät zeigt die beiden nebeneinander angeordneten Vorratsbehälter 6. Von den Vorratsbehältern 6 führen Kanäle 18 in den Zuführstutzen 17. Wie die Figur zeigt, münden die Kanäle 18 im wesentlichen radial in den Zuführstutzen 17. Im Gehäuse-Vorderteil 3c ist ferner die mit der rückwärtigen Verlängerung des Mundstücks 19 in Verbindung stehende Zahnstange 21 ersichtlich.

## Patentansprüche

1. Gerät zum Verfüllen von Bohrlöchern mittels Ein- oder Mehrkomponenten-Klebe-, Füll-, Dicht- oder Spachtelmassen, mit Vorratsbehältern (6) für die zu verfüllenden Massen, einer Abgabeeinrichtung (17, 19) und einer mit einem Handhebel (8) zusammenwirkbaren Auspreßeinrichtung (6, 7, 11, 15) zum Zuführen der Massen von den Vorratsbehältern in die Abgabeeinrichtung, dadurch gekennzeichnet, daß die Abgabeeinrichtung einen Zuführstutzen (17) und ein Mundstück (19) aufweist, wobei der Zuführstutzen (17) mit dem Gerät verbunden ist und das, in Abgaberichtung gesehen, an den Zuführstutzen (17) anschließende, in die Bohrlöcher (1) einführbare Mundstück (19) unter Abgeben der Massen mittels einer Betätigungseinrichtung teleskopartig zum Zuführstutzen (17) gegen die Abgaberichtung verschiebbar ist.

2. Gerät nach Anspruch 1, dadurch gekennzeichnet, daß von den Vorratsbehältern (6) in den Zuführstutzen (17) mündende Kanäle (18) vorgesehen sind.

3. Gerät nach Anspruch 2, dadurch gekennzeichnet, daß die Kanäle (18) im wesentlichen radial in den Zuführstutzen (17) münden.

4. Gerät nach einem der Ansprüche 1 bis 3, dadurch gekennzeichnet, daß das Mundstück (19) rohrförmig ausgebildet ist.

5. Gerät nach Anspruch 4, dadurch gekennzeichnet, daß das Mundstück (19) einen Mischeinsatz (20) enthält.

6. Gerät nach einem der Ansprüche 1 bis 5, dadurch gekennzeichnet, daß die Betätigungseinrichtung als mit dem Handhebel (8) in Verbindung bringbare Vorschubeinheit ausgebildet ist.

7. Gerät nach einem der Ansprüche 1 bis 6, gekennzeichnet durch eine Umschalteinrichtung zur wechselseitigen Übertragung der Bewegung des Handhebels (8) auf die Betätigungseinrichtung und auf die Auspreßeinrichtung.

8. Gerät nach Anspruch 7, dadurch gekennzeichnet, daß die Umschalteinrichtung als Exzenterhebel (26) ausgebildet ist.

## Claims

1. An implement for filling in drill-holes by means of single-component or multicomponent adhesive, filling, sealing or priming compounds, having storage containers (6) for the compounds to be used for the filling in, a discharge device (17, 19) and an extrusion device (6, 7, 11, 15) cooperating with a hand lever (8) for supplying the compounds from the storage containers to the discharge device, characterised in that the discharge device comprises a feed socket (17) and a nozzle (19), the feed socket (17) is connected to the implement, and the nozzle (19), which follows on the feed socket (17) as seen in the discharge direction and can be nitroduced into the drill holes (1), is displaceable telescopically in relation to the feed socket (17) counter to the discharge direction, by means of an actuating device, while discharging the compounds.

2. An implement as claimed in claim 1, characterised in that passages (18) are provided which lead from the storage containers (6) into the feed socket (17).

3. An implement as claimed in claim 2, characterised in that the passages (18) lead substantially radially into the feed socket (17).

4. An implement as claimed in one of claims 1 to 3, characterised in that the nozzle (19) is tubular in construction.

5. An implement as claimed in claim 4, characterised in that the nozzle (19) contains a mixing insert (20).

6. An implement as claimed in one of the claims 1 to 5, characterised in that the actuating device is constructed in the form of a feed unit which can be brought into connection with the hand lever (8).

7. An implement as claimed in one of the claims 1 to 6, characterised by a switching-over device for the alternate transmission of the movement of the hand lever (8) to the actuating device and to the extrusion device.

8. An implement as claimed in claim 7, characterised in that the switching-over device is constructed in the form of an eccentric lever (26).

## Revendications

1. Appareil pour remplir des trous de forage à l'aide de masses de scellement, de masses de charge, de masses d'étanchéité ou de mastic à un constituant ou à plusieurs constituants, comprenant des réservoirs (6) pour les masses de remplissage, un distributeur (17, 19) et un dispositif (6, 7, 11, 15) pouvant coopérer avec un levier de détente (8) et destiné à pousser les masses hors des réservoirs pour les envoyer dans le distributeur, caractérisé en ce que le distributeur présente un tuyau (17) d'amenée et un embout (19), le tuyau (17) d'amenée communiquant avec l'appareil et l'embout (19) qui, suivant la direction de distribution peut être introduit dans le trou de forage (1) et se raccorde au tuyau (17) d'amenée, peut, sous l'action d'un dispositif de manoeuvre, coulisser téléscopiquement dans le tuyau (17) d'amenée à l'opposé de la direction de distribution en distribuant les masses.

2. Appareil suivant la revendication 1, caractérisé en ce qu'il est prévu des canaux (18) débouchant des réservoirs (6) dans le tuyau (17) d'amenée.

3. Appareil suivant la revendication 2, caractérisé en ce que les canaux (18) débouchent sensiblement radialement dans le tuyau (17) d'amenée.

4. Appareil suivant l'une des revendications 1 à 3, caractérisé en ce que l'embout (19) est tubulaire.

5. Appareil suivant la revendication 4, caractérisé en ce que l'embout (19) contient un mélangeur (20) rapporté.

6. Appareil suivant l'une des revendications 1 à 5, caractérisé en ce que le dispositif de manoeuvre est agencé en une unité d'avance pouvant être mise en liaison avec le levier (8) de détente.

7. Appareil suivant l'une des revendications 1 à 6, caractérisé par un dispositif de commutation pour la transmission alternée du mouvement du levier (8) de détente au dispositif de manoeuvre et au dispositif destiné à pousser les masses hors des réservoirs.

8. Appareil suivant la revendication 7, caractérisé en ce que le dispositif de commutation est agencé en levier (26) à excentrique.
